# FASCICULE DE BREVET EUROPEEN

(11) **EP 3 415 707 B1**
(45) Date de publication et mention de la délivrance du brevet: **03.07.2019**
(21) Numéro de dépôt: 18174210.7
(22) Date de dépôt: 25.05.2018
(51) Int. Cl.: E06C 1/22, E06C 1/393, E06C 1/397, E06C 7/18

(54) **PLATEFORME DE TRAVAIL REPLIABLE D'ENCOMBREMENT REDUIT AVEC GARDE-CORPS DE SECURITE**
ZUSAMMENKLAPPBARE ARBEITSPLATTFORM MIT GERINGEM PLATZBEDARF UND MIT SICHERHEITSGELÄNDER
COMPACT FOLDING WORK PLATFORM WITH SAFETY RAILING

(30) Priorité: 16.06.2017 FR 1755467
(43) Date de publication de la demande: 19.12.2018
(73) Titulaire: AUD INNOV, 71800 Varennes Sous Dun (FR)
(72) Inventeur: BUGY, Yves, 69640 VILLE-SUR-JARNIOUX (FR)
(74) Mandataire: Cabinet Laurent & Charras

(56) Documents cités:
- EP-A1- 2 551 442
- FR-A1- 3 027 942
- US-A1- 2013 186 710

## Description

### DOMAINE TECHNIQUE

La présente invention se rapporte au domaine technique des équipements d'ascension avec plan de travail et garde-corps repliables, et concerne plus particulièrement une plateforme de travail sécurisée et d'encombrement réduit.

### ART ANTERIEUR

Il est connu de l'état de la technique, une plateforme de travail comprenant :
- deux montants parallèles réunis par des traverses pour définir un plan de montée ;
- deux jambes d'appui, chacune articulée au sommet de l'un des montants pour occuper une position de rangement contre les montants, ou une position de stabilisation écartées des montants ;
- un plan de travail articulé entre les deux montants et les deux jambes d'appui et rabattable entre une position d'utilisation horizontale lorsque les jambes sont en position de stabilisation, et une position rabattue contre le plan de montée lorsque les jambes sont en position de rangement ;
- un garde-corps disposé au sommet du plan de montée et apte à adopter, sous l'action de bielles de commande, une position repliée alignée au plan de montée ou une position de sécurité horizontale.

Une telle plateforme de travail généralement conçue pour effectuer des travaux à des hauteurs comprises entre 2,5 et 4 mètres. Un problème récurrent de ce type de plateforme est qu'elle est, en position repliée, trop encombrante en longueur, et est de ce fait difficilement transportable dans un véhicule commercial compact.

Le Demandeur a déjà tenté de résoudre ce problème avec la plateforme de travail décrite dans le brevet français FR 2 998 919. Cette plateforme de travail est remarquable en ce que chacun des montants du plan de montée est composé d'une partie supérieure et d'une partie inférieure liée l'une à l'autre par une articulation à positions verrouillables permettant de disposer et de verrouiller la partie inférieure dans le prolongement de la partie supérieure, ou de la rabattre contre celle-ci en emprisonnant les jambes d'appui rétractées, tandis que chacune des jambes télescopiques d'appui est composée d'une partie supérieure articulée sur le montant et d'une partie inférieure montée coulissante sur l'extérieur de celle supérieure. L'extrémité de cette partie inférieure de jambe porte une articulation complexe sur laquelle sont articulées, d'une part, l'extrémité du tirant fixe correspondant et, d'autre part, l'extrémité du bras écarteur correspondant, afin que les jambes s'allongent lorsque le plan de travail est amené en position d'utilisation.

Avec cet agencement, la plateforme de travail présente à l'état replié une longueur réduite, comprise entre 1,4 et 1,6 mètre, permettant de la ranger aisément dans une camionnette ou une voiture particulière.

Le demandeur a également perfectionné ce type de plateforme de travail en proposant notamment la plateforme de travail décrite dans le brevet français FR 3 027 942. Selon cette invention, chaque bielle de commande du garde-corps est indépendante du plan de travail et son extrémité inférieure est articulée contre la face interne du montant correspondant. De plus, chacune des bielles porte des paliers d'articulation d'un portillon s'étendant transversalement en direction du portillon de l'autre bielle.

Grâce à cet agencement, le plan de travail est indépendant du garde-corps et est insensible aux efforts reçus par ce dernier et, en particulier, aux efforts exceptionnels consécutifs à un appui excessif de l'utilisateur sur la barre transversale ou sur les portillons associés au garde-corps. De plus, lorsque l'effort est communiqué aux portillons, il se transmet par les bielles directement aux montants, donc sans subir un accroissement de sa valeur, comme c'est le cas dans les plateformes de travail avec portillons articulés sur les bielles d'un parallélogramme par exemple. Il en résulte que les profilés des montants n'ont pas besoin d'être épaissis pour résister à l'effort.

Bien que donnant entière satisfaction, ces plateformes de travail peuvent encore être améliorées, notamment en termes de cinématique et d'encombrement.

### EXPOSE DE L'INVENTION

L'un des buts de l'invention est donc de proposer une plateforme de travail repliable avec garde-corps de sécurité dont l'encombrement en longueur et en position repliée peut être réduit pour son transport et son rangement, sans que les modifications de sa structure altèrent l'automatisme de son déploiement et de son repliement, sa résistance ou sa stabilité à l'état déployé.

Un autre objectif de l'invention est de fournir une telle plateforme de travail dont la cinématique de déploiement est simple, sûre et rapide.

A cet effet, il a été mis au point une plateforme de travail conforme à celle de l'état de la technique en ce qu'elle comprend :
- deux montants parallèles réunis par des traverses pour définir un plan de montée ;
- deux jambes d'appui, chacune articulée au sommet de l'un des montants pour occuper une position de rangement contre les montants, ou une position de stabilisation écartées des montants ;
- un plan de travail articulé entre les deux montants et les deux jambes d'appui et rabattable entre une position d'utilisation horizontale lorsque les jambes sont en position de stabilisation, et une position rabattue contre le plan de montée lorsque les jambes sont en position de rangement ;
- un garde-corps disposé au sommet du plan de montée et apte à adopter, sous l'action de bielles de commande, une position repliée alignée au plan de montée ou une position de sécurité horizontale.

Selon l'invention, le garde-corps est articulé par rapport à deux montants secondaires parallèles, lesquels sont montés pivotants autour d'un axe d'articulation par rapport aux montants du plan de montée pour basculer d'une position déployée dans le prolongement desdits montants à une position rabattue contre le plan de montée, le garde-corps et les bielles de commande étant, en position repliée, rabattus contre les montants secondaires.

De plus, les bielles de commande sont, d'une part, montées pivotantes par rapport aux montants du plan de montée autour d'un axe d'articulation commun avec celui des montants secondaires et, d'autre part, articulées sur des colliers montés coulissant sur le garde-corps.

Ainsi, l'invention fournit une plateforme de travail d'encombrement réduit en ce que la structure portant le garde-corps, à savoir les montants secondaires, et les bielles de commande peuvent être basculées et rabattues contre le plan de montée selon un même axe d'articulation. Le fait que cet axe soit commun permet aussi de diminuer l'encombrement de la plateforme de travail en position de repliée de rangement.

De plus, la résistance et stabilité du garde-corps est optimale puisque les efforts sont concentrés, par l'intermédiaire des points de pivots, sur les montants du plan de montée.

Avantageusement, chaque bielle de commande comprend deux paliers rotatifs espacés et recevant les branches d'un portillon en forme de U.

Selon une autre caractéristique de l'invention, les deux jambes d'appui ou les montants du plan de montée sont réunis, aux sommets, par une sous-lisse inférieure disposée parallèlement au garde-corps en position de sécurité.

Dans cette configuration, les deux jambes d'appui et la sous-lisse inférieure sont réalisées d'un seul tenant. Cette caractéristique est avantageuse en ce qu'elle permet de réduire d'avantage l'encombrement.

De préférence, et pour augmenter la hauteur maximale de travail avec la plateforme selon l'invention, ou pour l'utiliser sur un sol non horizontal, chaque jambe d'appui comprend une partie d'extrémité télescopique montée coulissante sur l'extrémité de la jambe d'appui et présentant une lumière longitudinale pourvue de crans de positionnement et d'appui aptes à coopérer avec au moins un doigt en saillie de la jambe d'appui.

De la même manière, la plateforme de travail comprend avantageusement un second plan de montée également composé de montants parallèles réunis par des traverses, et monté coulissant sur le premier plan de montée.

Afin de garantir une stabilité optimale de la plateforme de travail, les extrémités des jambes d'appui sont inclinées pour s'éloigner l'une de l'autre. De cette manière, plus les jambes sont allongées, plus l'empattement et la stabilité sont importants.

De préférence, chaque montant du plan de montée comprend une aile fixée sur une face externe et au niveau du sommet dudit montant et en débordement du plan de montée, chaque aile comprend un orifice débouchant apte à recevoir en engagement un doigt de verrouillage et de rappel disposé sur chaque face externe des montants secondaires pour leur verrouillage en position déployée dans le prolongement desdits montants.

Enfin, pour faciliter le déplacement de la plateforme de travail, et notamment le franchissement d'une marche, chaque montant du plan de montée, ou du plan de montée secondaire, comprend au niveau d'une extrémité inférieure, un ensemble de trois roues monté pivotant autour d'un axe transversal.

### DESCRIPTION SOMMAIRE DES FIGURES

D'autres avantages et caractéristiques ressortiront mieux de la description qui va suivre, donnée à titre d'exemple non limitatif, de la plateforme de travail selon l'invention, à partir des dessins annexés dans lesquels :
- la figure 1 est une vue illustrant en perspective et de trois quart face, la plateforme de travail selon l'invention en position déployée d'utilisation ;
- la figure 2 est une vue similaire à celle de la figure 1, en perspective trois quart arrière ;
- la figure 3 est une vue illustrant de côté la plateforme de travail en position déployée ;
- la figure 4 est une vue similaire à celle de la figure 3, les jambes d'appui et le second plan de montée étant déployés ;
- la figure 5 est une vue similaire à celle de la figure 3, le garde-corps et les bielles de commande étant repliés contre les montants secondaires ;
- la figure 6 est une vue similaire à celle de la figure 5, les montants secondaires étant en cours de reploiement contre le plan de montée ;
- la figure 7 est une vue similaire à celle de la figure 6, les montants secondaires étant rabattus contre le plan de montée ;
- la figure 8 est une vue similaire à celle de la figure 7, en perspective ;
- la figure 9 est une vue similaire à celle de la figure 7, les jambes d'appui étant en cours de reploiement contre le plan de montée ;
- la figure 10 est une vue similaire à celle de la figure 9, les jambes d'appui étant rabattues contre le plan de montée, et des roues sont représentées ;
- la figure 11 est une vue similaire à celle de la figure 10, la plateforme de travail comprenant un ensemble pivotant de trois roues de franchissement ;
- la figure 12 est une vue de détail illustrant en perspective des moyens de verrouillage des montants secondaires en position déployée ;
- la figure 13 est une vue de détail illustrant en perspective l'axe commun de pivotement des bielles et des montants secondaires par rapport aux montants du plan de montée.

### DESCRIPTION DETAILLEE DE L'INVENTION

En référence aux figures 1 à 13, l'invention concerne une plateforme de travail (1) sécurisée avec plan de travail (2) et garde-corps (3) repliables, dont l'encombrement est réduit pour faciliter son transport, notamment dans un véhicule commercial compact.

En référence aux figures 1 et 2, et d'une manière connue, la plateforme de travail (1) comprend un plan de montée (4), composé de deux montants (4a) parallèles réunis par des traverses (4b) formant des marches, et par un barreau supérieur (4c) pour l'articulation d'un plan de travail (2).

La plateforme de travail (1) comprend deux jambes (5) télescopiques d'appui réunies transversalement par un barreau (5a) pour l'appui du plan de travail (2) en position déployée de la plateforme de travail (1) tel qu'il sera décrit plus bas. Chaque jambe (5) est articulée au sommet de l'un des montants (4a) pour occuper une position de rangement (Figures 10 et 11) contre les montants (4a), ou une position de stabilisation (Figures 1 à 8) en étant écartées des montants (4a). En référence aux figures 1, 2 et 8, les extrémités des jambes (5) d'appui sont inclinées pour s'éloigner l'une de l'autre afin d'optimiser la stabilité de la plateforme de travail (1).

Les jambes (5) d'appui sont réunies à leur sommet par une sous-lisse inférieure (6) disposée parallèlement au garde-corps (3) en position de sécurité. En référence aux figures 3, 4 et 8, il peut également être envisagé, sans sortir du cadre de l'invention, que la sous-lisse inférieure (6) soit fixée directement sur les montants (4a) du plan de montée (4) et dans le prolongement de ceux-ci. Cependant, et selon une caractéristique avantageuse de l'invention, le fait que la sous-lisse inférieure (6) soit fixée directement sur les jambes (5) d'appui et dans le prolongement de celles-ci permet de réduire la longueur de la plateforme de travail (1) en position repliée. En effet, le basculement des jambes (5) d'appui contre le plan de montée (4) permet d'incliner la sous-lisse inférieure (6) vers le bas et de diminuer la longueur de la plateforme de travail (1).

D'une manière avantageuse, les deux jambes (5) d'appui et la sous-lisse inférieure (6) sont réalisées d'un seul tenant, par exemple par l'intermédiaire d'un profilé tubulaire cintré. Selon une autre forme de réalisation, le profilé tubulaire cintré est soudé à son extrémité inférieure à un arceau (7) en forme de U dont les branches forment les pieds des jambes (5) d'appui.

En référence à la figure 4, et afin de permettre d'augmenter la longueur des jambes (5) d'appui pour effectuer des travaux plus haut, sur un sol non horizontal, ou sur une marche d'escalier, les pieds des jambes (5) d'appui comprennent chacun une partie (8) d'extrémité télescopique montée coulissante sur l'extrémité de la jambe (5) d'appui. D'une manière, connue, les parties télescopiques (8) présentent chacune une lumière longitudinale pourvue de crans de positionnement et d'appui aptes à coopérer avec au moins un doigt en saillie de la jambe d'appui. La partie télescopique (8) et la jambe (5) d'appui sont reliées par des moyens élastiques qui tendent à les ramener en position rétractée, dès que le doigt est sorti du cran de blocage qui le retenait jusqu'alors. Cette opération de déverrouillage nécessite une action manuelle sur la partie télescopique (8) combinant une rotation et un allongement afin que le doigt en saillie sorte du cran et se retrouve dans la lumière longitudinale. Cette combinaison de mouvements garantie l'absence de déverrouillage intempestif.

Dans le même but, la plateforme de travail (1) comprend un second plan de montée (9) composé de montants (9a) parallèles réunis par des traverses (9b), et monté coulissant sur le premier plan de montée (4) pour former une rehausse. Ce type de second plan de montée (9) est bien connu de l'état de la technique et ne sera pas décrit en détail.

En référence à la figure 9, le plan de travail (2) de la plateforme de travail (1) est articulé entre les deux montants (4a) du plan de montée (4) et les deux jambes (5) d'appui. Plus précisément, le plan de travail (2) est monté pivotant sur le barreau transversal (4c) du plan de montée (4) pour basculer entre une position repliée rabattue contre le plan de montée (4) et une position d'utilisation horizontale en appui verrouillé sur le barreau (5a) réunissant les jambes (5) d'appui, ou sur deux doigts en saillies de chaque jambe (5) d'appui. Le plan de travail (2) est relié aux jambes (5) d'appui par deux bras latéraux (2a) pivotants.

La plateforme de travail (1) comprend un garde-corps (3) repliable en forme de U dont les branches latérales (3a) sont articulées, au niveau de la barre transversale (3b), par des axes et aux sommets de deux montants secondaires (10) parallèles. Afin de diminuer davantage la longueur de la plateforme de travail (1) en position repliée, les deux montants secondaires (10) sont montés pivotants autour d'un axe d'articulation (11) par rapport aux montants (4a) du plan de montée (4) pour basculer d'une position déployée dans le prolongement desdits montants (4a) à une position rabattue contre le plan de montée (4).

Deux bielles de commande (12) permettent de déployer le garde-corps (3) en positon de sécurité, cf. figure 3. Les bielles de commande (12) sont, d'une part, montées pivotantes par rapport aux montants (4a) du plan de montée (4) autour d'un axe d'articulation (11) commun avec celui des montants secondaires (10) et, d'autre part, articulées sur des colliers (13) montés coulissant sur le garde-corps (3). Ainsi, en position repliée de rangement et en référence à la figure 5, le garde-corps (3) et les bielles de commande (12) sont rabattus contre les montants secondaires (10), lesquels sont rabattus contre le plan de montée (4).

Plus précisément, et en référence à la figure 13, chaque montant (4a) du plan de montée (4) comprend au niveau d'une partie supérieure, deux platines (14) fixées de part et d'autre du montant (4a) et en débordement en direction opposée aux jambes (5) d'appui. Ces platines (14) reçoivent entre elles l'extrémité inférieure de l'une des bielles de commande (12), articulée selon l'axe d'articulation (11). Deux bras (15) sont également articulés autour de ce même axe d'articulation (11) et sont reliés fixement de part et d'autre de l'un des montants secondaires (10). De cette manière, les montants secondaires (10) et les bielles de commande (12) pivotent tous deux par rapport aux montants (4a) du plan de montée (4) et autour du même axe d'articulation (11).

En référence à la figure 12, et afin de permettre le verrouillage des montants secondaires (10) en position déployée, chaque montant (4a) du plan de montée (4) comprend une aile (16) fixée sur une face externe et au niveau du sommet dudit montant (4a). Chaque aile (16) déborde du plan de montée (4), et comprend un orifice débouchant (16a) apte à recevoir en engagement un doigt (16b) de verrouillage et de rappel disposé sur chaque face externe des montants secondaires (10) pour leur verrouillage en position déployée dans le prolongement desdits montants (4a).

Chaque bielle de commande (12) est indépendante du plan de travail (2) et porte deux paliers (12a), espacés et servant à l'articulation des deux bras (15) d'un portillon (17) en forme de U. La largeur de chaque portillon (17) est égale à la moitié de l'intervalle entre les bielles (12) et est inférieure à la longueur des branches (3a) du garde-corps (3) de manière à pouvoir se rabattre au-dessous d'elles sans difficultés.

De préférence, et d'une manière connue, chacune des branches (3a) du garde-corps (3) est munie, près de son extrémité libre, d'un moyen bien connu, déblocable manuellement, assurant le blocage automatique du collier (13) coulissant articulé à la bielle (12) lorsque ce collier (13) parvient à sa position de travail.

En référence aux figures 10 et 11, et pour faciliter le déplacement de la plateforme de travail (1), chaque montant (4a, 9a) du plan de montée (4), ou du plan de montée (9) secondaire, comprend au niveau d'une extrémité inférieure, au moins une roue, et de préférence un ensemble (19) de trois roues (18) monté pivotant autour d'un axe transversal pour permettre le franchissement de marches. La ou les roues (18) débordent en direction opposée aux jambes (5) d'appui de sorte qu'elles permettent à la plateforme de travail (1) de tenir en position debout lorsqu'elle est repliée, et n'augmentent pas l'encombrement de la plateforme de travail (1) en position repliée de rangement.

En pratique, le déploiement depuis une position repliée de stockage s'effectue intuitivement en effectuant successivement les phases suivantes :
- écartement des jambes (5) télescopique jusqu'à la position de stabilisation, permettant concomitamment le rabattement du plan de travail (2) en position d'utilisation horizontale ;
- basculement des montants secondaires (10) dans la position déployée dans le prolongement des montants (4a) du plan de montée (4), cf. figure 6 ;
- si besoin, réglage en hauteur et en horizontalité du plan de travail (2), en déployant le plan de montée (9) secondaire et/ou en déployant les parties télescopiques (8) des jambes (5) d'appui ;
- lorsque le plan de travail (2) est sensiblement horizontale, basculement des bielles de commande (12) pour les écarter des montants secondaires (10), ce qui entraine le déploiement du garde-corps (3) vers le haut, jusqu'à ce que les colliers (13) coulissants se déplaçant sur les branches (36a) du garde-corps (3) se verrouillent, correspondant à une position horizontale du garde-corps (3).

L'utilisateur peut alors venir sur le plan de travail (2) en repoussant vers l'avant les portillons (17). Ceux-ci reviennent en position de fermeture dès qu'il est complètement installé.

Bien évidemment, le repliement s'effectue en procédant d'une façon inverse à celle qui vient d'être décrite.

## Revendications

1. Plateforme de travail (1) de sécurité comprenant :
- deux montants (4a) parallèles réunis par des traverses (4b) pour définir un plan de montée (4) ;
- deux jambes (5) d'appui, chacune articulée au sommet de l'un des montants (4a) pour occuper une position de rangement contre les montants (4a), ou une position de stabilisation écartées des montants (4a) ;
- un plan de travail (2) articulé entre les deux montants (4a) et les deux jambes (5) d'appui et rabattable entre une position d'utilisation horizontale lorsque les jambes (5) sont en position de stabilisation, et une position rabattue contre le plan de montée (4) lorsque les jambes (5) sont en position de rangement ;
- un garde-corps (3) disposé au sommet du plan de montée (4) et apte à adopter, sous l'action de bielles de commande (12), une position repliée alignée au plan de montée (4) ou une position de sécurité horizontale ;
***caractérisée* en ce que** le garde-corps (3) est articulé par rapport à deux montants secondaires (10) parallèles, lesquels sont montés pivotants autour d'un axe d'articulation (11) par rapport aux montants (4a) du plan de montée (4) pour basculer d'une position déployée dans le prolongement desdits montants (4a) à une position rabattue contre le plan de montée (4), le garde-corps (3) et les bielles de commande (12) étant, en position repliée, rabattus contre les montants secondaires (10), ***et en ce que*** les bielles de commande (12) sont, d'une part, montées pivotantes par rapport aux montants (4a) du plan de montée (4) autour d'un axe d'articulation (11) commun avec celui des montants secondaires (10) et, d'autre part, articulées sur des colliers (13) montés coulissant sur le garde-corps (3).

2. Plateforme de travail (1) selon la revendication 1, ***caractérisée* en ce que** chaque bielle de commande (12) comprend deux paliers rotatifs (12a) espacés et recevant les branches d'un portillon (17) en forme de U.

3. Plateforme de travail (1) selon la revendication 1, ***caractérisée* en ce que** les deux jambes (5) d'appui ou les montants (4a) du plan de montée (4) sont réunis, aux sommets, par une sous-lisse inférieure (6) disposée parallèlement au garde-corps (3) en position de sécurité.

4. Plateforme de travail (1) selon la revendication 3, ***caractérisée* en ce que** les deux jambes (5) d'appui et la sous-lisse inférieure (6) sont réalisées d'un seul tenant.

5. Plateforme de travail (1) selon la revendication 1, ***caractérisée* en ce que** chaque jambe (5) d'appui comprend une partie d'extrémité (8) télescopique montée coulissante sur l'extrémité de la jambe (5) d'appui et présentant une lumière longitudinale pourvue de crans de positionnement et d'appui aptes à coopérer avec au moins un doigt en saillie de la jambe (5) d'appui.

6. Plateforme de travail (1) selon la revendication 1, ***caractérisée* en ce que** les extrémités des jambes (5) d'appui sont inclinées pour s'éloigner l'une de l'autre.

7. Plateforme de travail (1) selon la revendication 1, ***caractérisée* en ce que** chaque montant (4a) du plan de montée (4) comprend une aile (16) fixée sur une face externe et au niveau du sommet dudit montant (4a) et en débordement du plan de montée (4), chaque aile (16) comprend un orifice (16a) débouchant apte à recevoir en engagement un doigt (16b) de verrouillage et de rappel disposé sur chaque face externe des montants secondaires (10) pour leur verrouillage en position déployée dans le prolongement desdits montants (4a).

8. Plateforme de travail (1) selon la revendication 1, ***caractérisée* en ce qu'**il comprend un second plan de montée (9) également composé de montants (9a) parallèles réunis par des traverses (9b), et monté coulissant sur le premier plan de montée (4).

9. Plateforme de travail (1) selon l'une des revendications 1 ou 8, ***caractérisée* en ce que** chaque montant (4a, 9a) du plan de montée (4), ou du plan de montée (9) secondaire, comprend au niveau d'une extrémité inférieure, un ensemble (19) de trois roues (18) monté pivotant autour d'un axe transversal.

## Patentansprüche

1. Sicherheitsarbeitsbühne (1), umfassend :
- zwei parallele Holme (4a), die durch Querträger (4b) verbunden sind, um einen Aufstieg (4) zu definieren;
- zwei Stützbeine (5), die jeweils oben an einem der Holme (4a) artikuliert angeordnet sind, um eine Lagerposition gegen die Holme (4a) oder eine stabilisierte Position einzunehmen, in der die Holme (4a) im Abstand zueinander stehen;
- eine artikulierte Arbeitsfläche (2), die zwischen den beiden Holmen (4a) und den beiden Stützbeinen (5) zwischen einer horizontalen Betriebsstellung, wenn sich die Stützbeine (5) in einer stabilisierten Position befinden, und einer heruntergeklappten Position gegen den Aufstieg (4), wenn sich die Stützbeine (5) in einer Lagerposition befinden, klappbar ist;
- ein Sicherheitsgeländer (3), das an der Spitze des Aufstiegs (4) angeordnet ist und unter der Wirkung von Steuerstangen (12) eine mit dem Aufstieg (4) ausgerichtete eingeklappte Position oder eine horizontale Sicherheitsposition einnehmen kann;
**dadurch gekennzeichnet, dass** das Geländer (3) in Bezug auf zwei parallele Sekundärholme (10) schwenkbar ist, die schwenkbar um eine Gelenkachse (11) in Bezug auf die Holme (4a) des Aufstiegs (4) angeordnet sind, um aus einer ausgefahrenen Position in der Verlängerung der besagten Holme (4a) in eine eingeklappte Position gegen den Aufstieg (4) zu kippen, wobei das Geländer (3) und die Steuerstangen (12) in der eingeklappten Position gegen die Sekundärholm (10) geklappt sind, und dass die Steuerstangen (12) einerseits in Bezug auf die Holme (4a) des Aufstiegs (4) um eine, mit der Gelenkachse der Sekundärholme (10) gemeinsame Gelenkachse (11) schwenkbar und andererseits schwenkbar um Schellen (13), die verschiebbar auf dem Geländer (3) montiert sind.

2. Arbeitsbühne (1) nach Anspruch 1, **dadurch gekennzeichnet, dass** jede Steuerstange (12) zwei beabstandete Drehlager (12a) umfasst, die die Schenkel eines U-förmigen Tores (17) aufnehmen.

3. Arbeitsbühne (1) nach Anspruch 1, **dadurch gekennzeichnet, dass** die beiden Stützbeine (5) oder Holme (4a) des Aufstiegs (4) am oberen Ende durch ein unteres Bordbrett (6) verbunden sind, das in der Sicherheitsstellung parallel zum Geländer (3) angeordnet ist.

4. Arbeitsbühne (1) nach Anspruch 3, **dadurch gekennzeichnet, dass** die beiden Stützbeine (5) und das untere Bordbrett (6) aus einem Stück gefertigt sind.

5. Arbeitsbühne (1) nach Anspruch 1, **dadurch gekennzeichnet, dass** jedes Stützbein (5) einen teleskopischen Endabschnitt (8) umfasst, der verschiebbar am Ende des Stützbeins (5) montiert ist und ein Längslumen aufweist, das mit Positionierungs- und Stützkerben versehen ist, die mit mindestens einem aus dem Stützbein (5) herausragenden Finger zusammenwirken können.

6. Arbeitsbühne (1) nach Anspruch 1, **dadurch gekennzeichnet, dass** die Enden der Stützbeine (5) geneigt sind, sich voneinander wegzubewegen.

7. Arbeitsbühne (1) nach Anspruch 1, **dadurch gekennzeichnet, dass** jeder Holm (4a) des Aufstiegs (4) einen Flügel (16) umfasst, der an einer Außenfläche und an der Oberseite des Holms (4a) befestigt ist und in Bezug auf den Aufstieg (4) übersteht, wobei jeder Flügel (16) eine Öffnung (16a) umfasst, die geeignet ist, einen Verriegelungs- und Rückholfinger (16b) aufzunehmen, der an jeder Außenfläche der Sekundärholme (10) für deren Verriegelung in der ausgefahrenen Position in der Verlängerung der besagten Holme (4a) angeordnet ist.

8. Arbeitsbühne (1) nach Anspruch 1, **dadurch gekennzeichnet, dass** sie einen zweiten Aufstieg (9) umfasst, der ebenfalls aus parallelen Holmen (9a) besteht, die durch Querträger (9b) verbunden und auf dem ersten Aufstieg (4) gleitend montiert sind.

9. Arbeitsbühne (1) nach einem der Ansprüche 1 oder 8, **dadurch gekennzeichnet, dass** jeder Holm (4a, 9a) des Aufstiegs (4) oder des sekundären Aufstiegs (9) an einem unteren Ende eine Anordnung (19) von drei um eine Querachse schwenkbaren Rädern (18) umfasst.

## Claims

1. Working platform (1) incorporating:
- two parallel uprights (4a) connected by two cross-beams (4b) to establish a climbing surface (4);
- two bearing legs (5), with each being articulated at the top of one of the uprights (4a) in order to occupy a position of storage against the uprights (4a) or a position of separated stabilization of the uprights (4a);
- an articulated work surface (2) between the two uprights (4a) and the two legs (5) being foldable between a position of horizontal use when the legs (5) are in the stabilization position, and a position in which they are folded against the climbing surface (4) when the legs (5) are in the storage position;
- a railing (3) positioned at the top of the climbing surface (4) and being able to adopt - under the action of control rods (12) - a folded position aligned with the climbing surface (4) or a horizontal safety position;
**characterized by** the fact that the railing (3) is articulated in relationship to two parallel secondary uprights (10) that are mounted such as to pivot around an axis of articulation (11) in relation to the uprights (4a) of the climbing surface (4), in order to tip from a deployed position in extension of the said uprights (4a) to a position folded against the climbing surface (4), with the railing (3) and the control rods (12) being - in the folded position - folded against the secondary uprights (10), and by the fact that the control rods (12) are, firstly, mounted such as to pivot in relationship to the uprights (4a) of the climbing surface (4) around an axis of articulation (11) that is common with that of the secondary uprights (10) and, secondly, articulated on collars (13) mounted such as to slide on the railing (3).

2. Working platform (1) in accordance with claim 1, **characterized by** the fact that each control rod (12) incorporates two spaced rotary bearings (12a) that accommodate the branches of a U-shaped gate (17).

3. Working platform (1) in accordance with claim 1, **characterized by** the fact that the two bearing legs (5) or the uprights (4a) of the climbing surface (4) are joined at the top by a lower secondary rail (6) positioned parallel with the railing (3) in the safety position.

4. Working platform (1) in accordance with claim 3, **characterized by** the fact that the two bearing legs (5) and the lower secondary rail (6) are manufactured in one piece.

5. Working platform (1) in accordance with claim 1, **characterized by** the fact that each bearing leg (5) incorporates one telescopic end part (8) mounted such as to slide on the end of the bearing leg (5), and having a longitudinal opening endowed with positioning and bearing notches that are able to interoperate with at least one salient finger of the bearing leg (5).

6. Working platform (1) in accordance with claim 1, **characterized by** the fact that the ends of the bearing legs (5) are inclined so as to be separated from each other.

7. Working platform (1) in accordance with claim 1, **characterized by** the fact that each upright (4a) of the climbing platform (4) incorporates a wing (16) secured onto one exterior face and, at the top of the said upright (4a), and in extension from the climbing surface (4), each wing (16) incorporates an aperture (16a) able to accommodate one locking and return finger (16b) positioned on each external face of the secondary uprights (10), for their locking in the deployed position in extension from the said uprights (4a).

8. Working platform (1) in accordance with claim 1, **characterized by** the fact that it incorporates a second climbing surface (9) that is also composed of parallel uprights (9a) joined by cross-beams (9b), and being mounted such as to slide on the first climbing surface (4).

9. Working platform (1) in accordance with one of claims 1 or 8, **characterized by** the fact that each upright (4a, 9a) of the climbing surface (4) or the secondary climbing surface (9) incorporates - at one lower end - a set (19) of three wheels (18) pivoting around a transversal axis.
